# EUROPÄISCHE PATENTSCHRIFT

(11) **EP 2 951 375 B1**
(45) Veröffentlichungstag und Bekanntmachung des Hinweises auf die Patenterteilung: **24.08.2022**
(21) Anmeldenummer: 14701792.5
(22) Anmeldetag: 31.01.2014
(51) Int. Cl.: E05F 5/00, E05D 3/16, E05F 1/14

(54) **MEHRGELENKSCHARNIER MIT DÄMPFUNG**
MULTI-LINK HINGE WITH DAMPING
CHARNIÈRE À ARTICULATIONS MULTIPLES POURVU D'UN SYSTÈME D'AMORTISSEMENT

(30) Priorität: 01.02.2013 DE 102013101040
(43) Veröffentlichungstag der Anmeldung: 09.12.2015
(73) Patentinhaber: Hettich-ONI GmbH & Co. KG, 32602 Vlotho (DE)
(72) Erfinder: STUKE, Kai Michael, Bielefeld 33699 (DE)
(74) Vertreter: Kleine, Hubertus
(86) Internationale Anmeldenummer: PCT/EP2014/051899
(87) Internationale Veröffentlichungsnummer: WO 2014/118320

(56) Entgegenhaltungen:
- EP-A2- 2 093 361
- WO-A1-2004/083580
- WO-A1-2009/060723
- DE-A1-102010 006 816
- DE-U1-202005 016 375

## Beschreibung

Die Erfindung betrifft ein Mehrgelenkscharnier für Möbel, mit einem an einem Möbelkorpus mittelbar oder unmittelbar festlegbaren Befestigungselement, das über mehrere scherenartig miteinander verbundene Gelenkhebel mit einem schwenkbaren Türlager verbunden ist, wobei ein Lineardämpfer vorgesehen ist, der sowohl eine Schließbewegung als auch eine Öffnungsbewegung des Türlagers dämpft.

Mehrgelenkscharniere werden für Möbeltüren, insbesondere für Küchenmöbeltüren vielfach verwendet. Die Ausführung des Scharniers als Mehrgelenkscharnier ermöglicht eine kombinierte Dreh- und Schwenkbewegung, beispielsweise um eine Tür aus einer geschlossenen Front mehrerer nebeneinander angeordneter Türen öffnen und insbesondere um mehr als 90° öffnen zu können, ohne dabei gegen benachbarte Türen zu stoßen. Häufig wird ein derartiges Mehrgelenkscharnier mit einer Feder versehen, um das Scharnier in einer geschlossenen Position vorzuspannen und so ein sicheres und bündiges Schließen der Tür zu unterstützen.

Bei einem derartigen Mehrgelenkscharnier ist nachteilig, dass eine an dem Befestigungsteil angeordnete Tür unkontrolliert zu schlagen kann, was durch die Feder noch unterstützt wird.

Um dieses zu verhindern, ist aus der Druckschrift DE 20 2007 004 621 U1 ein Mehrgelenkscharnier mit einem integrierten Lineardämpfer bekannt, durch den eine Schließbewegung des Mehrgelenkscharniers gedämpft wird.

Beim Öffnen einer mit einem Mehrgelenkscharnier angelenkten Möbeltür bis zu dem maximalen Öffnungswinkel trifft entweder die Tür oder Bauteile innerhalb des Scharniers, beispielsweise die Gelenkhebel, ungebremst auf einen Anschlag. Dieses kann zu einer starken Materialbelastung führen, bis hin zur Zerstörung des Scharniers oder der Verbindung zwischen dem Mehrgelenkscharniers und dem Möbelkorpus oder der Möbeltür.

Um dieses zu verhindern, ist beispielsweise aus der Druckschrift EP 2 093 361 A2 ein Mehrgelenkscharnier bekannt, bei dem ein Lineardämpfer oder auch ein Rotationsdämpfer sowohl die Schließ-, als auch die Öffnungsbewegung dämpft. Dabei wirkt der Dämpfer mit mindestens einem der Gelenkhebel zusammen. Dieses Zusammenwirken ist so gestaltet, dass von einem bestimmten Öffnungswinkel, der im Bereich des halben Öffnungswinkels liegt, sowohl bei einer Schließ-, als auch bei einer Öffnungsbewegung der Dämpfer wirksam betätigt wird. Die Dämpfungsvorrichtung wirkt somit letztlich über den gesamten Öffnungswinkel, was zu einem ungewohnten Betätigungsgefühl bei Bewegung der Tür in einem mittleren Öffnungswinkelbereich führen kann.

Die Druckschrift WO 2009/060723 A1 beschreibt einen Klappenbeschlag mit einem Hebelwerk, mit dem eine Möbelklappe eine kombinierte Schwenk- und Translationsbewegung beim Öffnen ausführen kann. Bei diesem Beschlag ist ein Dämpfer vorgesehen, der zwischen einer Montageplatte des Beschlags und einem der Hebel seines Hebelwerks angeordnet ist. Der Dämpfer ist somit ebenfalls über den gesamten Bewegungsweg des Beschlags wirksam.

Es ist daher eine Aufgabe der vorliegenden Erfindung, ein Mehrgelenkscharnier der eingangs genannten Art zu schaffen, das mit einem Lineardämpfer sowohl Öffnungs- als auch Schließbewegung dämpft, wobei in einem mittleren Öffnungswinkelbereich eine möglichst freie Bewegung einer durch das Mehrgelenkscharnier angelenkten Tür erfolgen kann.

Diese Aufgabe wird durch ein Mehrgelenkscharnier mit den Merkmalen des unabhängigen Anspruchs gelöst. Vorteilhafte Ausgestaltungen und Weiterbildungen sind Gegenstand der abhängigen Ansprüche.

Ein erfindungsgemäßes Mehrgelenkscharnier der eingangs genannten Art weist sieben Achsen auf, an denen die Gelenkhebel miteinander verbunden sind, ist also als ein 7-Achsen-Scharnier ausgebildet. Es zeichnet sich dadurch aus, dass der Lineardämpfer in einem mittleren Abschnitt des Schwenkbereichs des Türlagers unwirksam ist. Es ist somit ein Abschnitt des Schwenkbereichs unterhalb eines ersten Öffnungswinkels des Scharniers vorgesehen, in dem der Lineardämpfer eine Schließbewegung dämpft und ein Abschnitt des Schwenkbereichs oberhalb eines zweiten Öffnungswinkels, in dem der Lineardämpfer eine Öffnungsbewegung dämpft. Erfindungsgemäß liegt zwischen den beiden Abschnitten, in denen der Lineardämpfer wirksam ist, ein mittlerer Abschnitt, in dem der Lineardämpfer unwirksam ist und sich die anmontierte Möbeltür frei bewegen kann. Dadurch ist in diesem mittleren Abschnitt des Schwenkbereichs die Möbeltür leicht gängig bewegbar, wie es auch vom Benutzer intuitiv erwartet wird.

Dabei wird der Lineardämpfer mittelbar oder unmittelbar von mindestens einem der Gelenkhebel betätigt, wobei sich der mindestens eine Gelenkhebel nur außerhalb des mittleren ungedämpften Abschnitts des Schwenkbereichs mit dem Lineardämpfer im Eingriff befindet. Eine mittelbare Betätigung kann dabei über eine Hebelkinematik erfolgen. Die Betätigung des Lineardämpfers durch die Gelenkhebel ermöglicht eine gute Integrierbarkeit des Dämpfungsmechanismus in das Scharnier. Die Kopplung des Gelenkhebels nur außerhalb des mittleren Abschnitts führt zu der freien Bewegbarkeit der Möbeltür.

Weiter weist das Mehrgelenkscharnier wenigstens einen ersten Kraftspeicher auf, der das Mehrgelenkscharnier in einer geschlossenen Position vorspannt und einen zweiten Kraftspeicher, der den Lineardämpfer in seine Ausgangsstellung zurückbewegt. Der erste Kraftspeicher stellt ein vollständiges Schließen der Möbeltür sicher. Der zweite Kraftspeicher bedingt, dass der Lineardämpfer nach einer Entlastung seine Ausgangsstellung einnimmt und für einen weiteren Dämpfungsvorgang bereitsteht. Bevorzugt erzeugt der zweite Kraftspeicher eine kleinere Kraftkomponente in Öffnungsrichtung als der erste Kraftspeicher in Schließrichtung, um sicherzustellen, dass die Funktion des ersten Kraftspeichers nicht durch das Vorhandensein des zweiten Kraftspeichers kompromittiert wird.

Weiter weist der mindestens eine den Lineardämpfer betätigende Gelenkhebel wenigstens einen Mitnehmer für die Betätigung des Lineardämpfers auf, wobei der Mitnehmer an einem Betätigungselement ausgebildet ist, das an dem Gelenkhebel festgelegt ist. Bevorzugt ist der Mitnehmer dabei lösbar an dem Gelenkhebel festgelegt, wodurch sich eine gewünschte Dämpfungsfunktion leicht nachrüsten lässt bzw. eine unerwünschte Dämpfungsfunktion auch vom Benutzer wieder entfernen lässt.

Zudem sind zwei Betätigungselemente vorgesehen, die an zwei unterschiedlichen Gelenkhebeln festgelegt sind, wobei ein erstes der Betätigungselemente den Lineardämpfer mittelbar oder unmittelbar bei der Schließbewegung betätigt und das zweite der Betätigungselemente den Lineardämpfer mittelbar oder unmittelbar bei der Öffnungsbewegung betätigt. So lassen sich die unterschiedlichen Dämpfungsfunktionen (beim Schließen bzw. beim Öffnen) einzeln durch die Ausgestaltung der Mitnehmer beeinflussen. Eine Beeinflussung der Charakteristik der Dämpfung kann beispielsweise dadurch erfolgen, dass der Mitnehmer als eine Steuerkurve ausgebildet ist.

In weiteren vorteilhaften Ausgestaltungen des Mehrgelenkscharniers ist die Dämpfung der Schließbewegung bei einem Öffnungswinkel von weniger als 50° wirksam und/oder die Dämpfung der Öffnungsbewegung bei einem Öffnungswinkel wirksam, der höchstens 35° kleiner ist als der maximale Öffnungswinkel des Mehrgelenkscharniers. Weiter bevorzugt erstreckt sich der mittlere Abschnitt des Schwenkbereichs über einen Winkelbereich von mindestens 30° und bevorzugt mindestens 60°. In diesen Ausgestaltungen ist der ungedämpfte, mittlere Abschnitt des Schwenkbereichs in jedem Fall groß genug, dass sich ein erwartetes Bewegungsverhalten der Möbeltür beim Öffnen oder Schließen einstellt.

Die Erfindung wird nachfolgend anhand von zwei Ausführungsbeispielen mithilfe von acht Figuren näher erläutert. Es zeigen:
- Fig. 1 bis Fig. 4: ein Mehrgelenkscharnier in einem ersten Ausführungsbeispiel in verschiedenen Öffnungsstellungen und
- Fig. 5 bis Fig. 8: ein Mehrgelenkscharnier in einem zweiten Ausführungsbeispiel in verschiedenen Öffnungsstellungen.

In den nachfolgend beschriebenen Fig. 1 bis 8 sind zwei Ausführungsbeispiele eines erfindungsgemäßen Mehrgelenkscharniers jeweils in schematischen Schnittzeichnungen dargestellt. In allen Figuren kennzeichnen gleiche Bezugszeichen gleiche oder gleichwirkende Elemente.

In den Fig. 1 bis 4 ist ein erstes Ausführungsbeispiel eines Mehrgelenkscharniers, nachfolgend der kürzeren Darstellung halber als Scharnier 1 bezeichnet, wiedergegeben. In Fig. 1 ist das Scharnier 1 in einer Schließstellung dargestellt, in Fig. 2 bei einer mittleren Öffnungsstellung mit einem Öffnungswinkel von etwa 90°, in Fig. 3 bei einem Öffnungswinkel von etwa 130° und in Fig. 4 bei einem maximalen Öffnungswinkel von 165°.

Das Scharnier 1 weist ein Befestigungselement 2 auf, das an einem Möbelkorpus festlegbar ist. Dazu sind am Befestigungselement 2 Rastmittel 3 vorgesehen, die mit einer hier nicht dargestellten und beispielsweise über Schrauben an dem Möbelkorpus festlegbaren Befestigungsplatte verrastbar sind. Weiterhin weist das Scharnier 1 ein Türlager 4 auf, das mit einer Möbeltür verbindbar ist. Das Türlager 4 ist hier in üblicher Weise als ein Topflager ausgeführt. Alternative Ausführungen, beispielsweise zum Aufschrauben auf die Möbeltür, sind möglich.

Das Türlager 4 ist über eine Mehrzahl verschiedener Gelenkhebel 5a bis 5f mit dem Befestigungselement 2 verbunden, derart, dass es diesem gegenüber eine kombinierte Dreh- und Schwenkbewegung bei Betätigung des Scharniers 1 ausführt. Das Befestigungselement 2 ist dabei in etwa u-förmig ausgebildet und in Richtung der hier nicht dargestellten Befestigungsplatte offen.

In dem umschlossenen Bereich ist ein Lineardämpfer 6 angeordnet, bei dem eine Dämpferstange 7 in einen im Zylinder hineinfährt. Der Zylinder ist an seinem von der Dämpferstange 7 abgewandten Ende mit dem Befestigungselement 2 schwenkbar verbunden. Die Dämpferstange 7 erfährt beim Hineinfahren in den Zylinder des Lineardämpfers 6 eine Dämpfung.

Am Befestigungselement 2 ist weiter eine Hebelkinematik 8 angeordnet, die im einfachsten Fall über eine Achse und einen Hebelschenkel verfügt. Vorliegend wird eine Hebelkinematik 8 in Form eines im Wesentlichen L-förmigen Umlenkhebels eingesetzt. Eine Hebelkinematik 8 mit mehreren Hebeln und Achsen kann je nach verwendetem Dämpfer (Zug- oder Druckdämpfer) oder Scharnieraufbau erforderlich sein, um die Koppelung zwischen Dämpferbewegung und Gelenkhebelbewegung temporär herzustellen.

An ihrem Ende ist die Dämpferstange 7 mit einem Schenkel des Umlenkhebels verbunden. Der Umlenkhebel ist ebenfalls schwenkbar am Befestigungselement 2 montiert, wobei ein zweiter Kraftspeicher 14, hier eine Schenkelfeder, vorgesehen ist, die so auf den Umlenkhebel wirkt, dass die Dämpferstange 7 aus dem Zylinder des Lineardämpfers 6 ausfährt, wenn der zweite, freie Schenkel des Umlenkhebels nicht mit einer Kraft beaufschlagt wird.

An dem freien Schenkel des Umlenkhebels ist eine Rolle 9 oder alternativ ein hervorstehender Querbolzen angebracht. Wird dieser Umlenkhebel an seinem freien Ende an der Rolle 9 oder dem Querbolzen in Richtung des Befestigungsplatte bewegt (in den Figuren nach unten), fährt die Dämpferstange 7 in den Zylinder des Lineardämpfers 6 ein.

Um eine Dämpfwirkung beim Schließen der Möbeltür zu erzielen, ist an einem der Gelenkhebel (5a - 5d), hier dem Gelenkhebel 5d, ein erstes Betätigungselement 10 angebracht, das einen Mitnehmer 11 aufweist, der unterhalb eines bestimmten Öffnungswinkels des Scharniers 1 in Eingriff mit der Rolle 9 des Umlenkhebels kommt. Im einfachsten Fall, der auch bei dem dargestellten Ausführungsbeispiel umgesetzt ist, ist der Mitnehmer 11 als eine Steuerkurve ausgebildet. Dabei kann durch die Form der Steuerkurve sowohl der Einsatzpunkt der Schließdämpfung als auch ihr Kraftverlauf festgelegt werden. Der Einsatzpunkt der Schließdämpfung beschreibt den Öffnungswinkel des Scharniers, ab dem bei einer Schließbewegung eine Drehbewegung des Umlenkhebels und folglich eine Bewegung der Dämpferstange 7 und damit eine wirksame Dämpfung einsetzt. Oberhalb dieses Öffnungswinkels ist die Rolle 9 nicht in Kontakt mit der Steuerkurve, wie dieses beispielsweise bei der Öffnungsstellung von etwa 90° in Fig. 2 zu sehen ist. In alternativen Ausgestaltungen des Scharniers 1 kann der Mitnehmer 11 auch aus einem Koppelmechanismus bestehen, der sich in dem zu dämpfenden Öffnungs- und Schließbereich mit der Hebelkinematik 8 temporär verbindet.

Bei einem Öffnen der Möbeltür über diesen Einsatzpunkt der Schließdämpfung hinaus, kann diese nachfolgend in einem mittleren Abschnitt des Schwenkbereichs entsprechend frei bewegt werden. Dieser mittlere Abschnitt erstreckt sich über einige zehn Grad, im vorliegenden Fall über mehr als 60°.

Bei weiterem Öffnen der Möbeltür setzt bei einem Öffnungswinkel, der im dargestellten Fall etwa 35° vor der max. Öffnungsstellung liegt, eine Öffnungsdämpfung ein. Fig. 3 zeigt den Scharnier 1 bei einem Öffnungswinkel, bei dem die Öffnungsdämpfung gerade eingesetzt hat.

Die Öffnungsdämpfung wird ebenfalls mit Hilfe des Lineardämpfers 6 realisiert.

Dazu ist ein zweites Betätigungselement 10' vorgesehen, das vorliegend an dem Gelenkhebel 5b festgelegt ist. Dieses zweite Betätigungselement 10' weist wiederum einen Mitnehmer 11' auf, der hier ebenfalls als Steuerkurve ausgeführt ist, die bei dem Einsatzwinkel für die Öffnungsdämpfung in Kontakt mit der Rolle 9 kommt und diese wie im Dämpfungsfall für die Schließbewegung in Richtung der Befestigungsplatte des Scharniers 1 bewegt (in den Figuren nach unten), wodurch die Dämpferstange 7 in den Zylinder des Lineardämpfers 6 eingefahren wird. Im dargestellten Fall ist die weitere Steuerkurve im Wesentlichen eine Gerade. Durch die Wechselwirkung des zweiten Betätigungselements 10' mit dem Umlenkhebel wird eine Dämpfung bis zur max. Öffnungsstellung von hier etwa 165° erreicht, die in Fig. 4 dargestellt ist.

Erfindungsgemäß sind die Betätigungselemente 10 bzw. 10' für die Schließ- bzw. Offnungsdämpfung an verschiedenen Gelenkhebeln 5a bis 5f angeordnet. In den Fig. 5 bis 8 ist eine alternative Ausgestaltung des in den Fig. 1 bis 4 dargestellten Mehrgelenkscharniers 1 wiedergegeben. In seinem Grundaufbau unterscheidet sich das in diesen Figuren dargestellte Mehrgelenkscharnier 1 nicht von dem der Fig. 1 bis 4.

Wiederum ist das Scharnier 1 in verschiedenen Öffnungsstellungen dargestellt. In Fig. 5 ist das Scharnier 1 in einer Schließstellung gezeigt, in Fig. 6 bei einer mittleren Öffnungsstellung mit einem Öffnungswinkel von etwa 90°, bei der die Rolle 9 mit keiner der Steuerkurven 11 und 11' in Kontakt ist. Fig. 7 gibt das Scharnier 1 bei einem Öffnungswinkel von etwa 130° und Fig. 8 bei einem maximalen Öffnungswinkel von 165° wieder.

Gegenüber dem Ausführungsbeispiel der Fig. 1 bis 4 ist vorliegend die Formgebung des weiteren Betätigungselements 10', über das der Lineardämpfer 6 beim Öffnen des Mehrgelenkscharniers 1 betätigt wird, unterschiedlich. In beiden Fällen ist jedoch das weitere Betätigungselement 10' so ausgebildet, dass es auf einfache Weise und bevorzugt werkzeuglos nachgerüstet werden kann. Beispielsweise ist das zweite Betätigungselement 10' ein aus Kunststoff gefertigtes einstückiges Formteil, das rastend auf oder in den entsprechenden Gelenkhebel 5b eingeclipst werden kann. Hierbei können Öffnungen in den Gelenkhebeln oder auch die eingesetzten Drehachsen zur Festlegung verwendet werden.

In alternativen Ausgestaltungen ist es auch möglich, die Betätigungselemente 10 und/oder 10' fest mit den entsprechenden Gelenkhebeln 5a bis 5d zu verbinden. Auch ist denkbar, die Gelenkhebel 5a bis 5d selbst als Betätigungselemente 10 und/oder 10' einzusetzen, indem eine ihrer Flächen oder Kanten des Mitnehmers 11 bzw. 11' als Steuerkurve ausgebildet ist.

### Bezugszeichenliste

- 1: Mehrgelenkscharnier
- 2: Befestigungselement
- 3: Rastmittel
- 4: Türlager
- 5a bis 5d: Gelenkhebel
- 6: Lineardämpfer
- 7: Dämpferstange
- 8: Hebelkinematik
- 9: Rolle
- 10, 10': Betätigungselement
- 11, 11': Mitnehmer
- 12: Achse
- 13: erster Kraftspeicher
- 14: zweiter Kraftspeicher

## Patentansprüche

1. Mehrgelenkscharnier (1) für Möbel mit einem an einem Möbelkorpus mittelbar oder unmittelbar festlegbaren Befestigungselement (2), das über mehrere scherenartig an sieben Achsen miteinander verbundene Gelenkhebel (5a-5d) mit einem schwenkbaren Türlager (4) verbunden ist, wobei ein Lineardämpfer (6) vorgesehen ist, der sowohl eine Schließbewegung als auch eine Öffnungsbewegung des Türlagers (4) dämpft, wobei der Lineardämpfer (6) mittelbar oder unmittelbar von mindestens einem der Gelenkhebel (5a-5d) betätigt wird, wobei der mindestens eine Gelenkhebel (5a-5d) sich nur außerhalb eines mittleren Abschnitts des Schwenkbereichs mit dem Lineardämpfer (6) im Eingriff befindet, derart, dass der Lineardämpfer (6) in dem mittleren Abschnitt des Schwenkbereichs des Türlagers (4) unwirksam ist, und wobei das Mehrgelenkscharnier (1) wenigstens einen ersten Kraftspeicher (13) aufweist, der das Mehrgelenkscharnier (1) in einer geschlossenen Position vorspannt, und wenigstens einen zweiten Kraftspeicher (14), der den Lineardämpfer (6) in seine Ausgangsstellung zurückbewegt, wobei der mindestens eine den Lineardämpfer (6) mittelbar oder unmittelbar betätigende Gelenkhebel (5a-5d) wenigstens einen Mitnehmer (11, 11') für die Betätigung des Lineardämpfers (6) aufweist, wobei zwei an zwei unterschiedlichen Gelenkhebeln (5a-5d) festgelegte Betätigungselemente (10, 10') vorgesehen sind und wenigstens einer der Mitnehmer (11, 11') an einem der Betätigungselemente (10, 10') ausgebildet ist, und wobei ein erstes der Betätigungselemente (10) den Lineardämpfer (6) mittelbar oder unmittelbar bei der Schließbewegung betätigt und das zweite der Betätigungselemente (10') den Lineardämpfer (6) mittelbar oder unmittelbar bei der Öffnungsbewegung betätigt.

2. Mehrgelenkscharnier (1) nach Anspruch 1, bei dem eine Betätigung des Lineardämpfers (6) mittelbar über eine Hebelkinematik (8) erfolgt.

3. Mehrgelenkscharnier (1) nach Anspruch 1 oder 2, bei dem wenigstens einer der Mitnehmer (11, 11') integral an dem Gelenkhebel (5a-5f) ausgebildet ist.

4. Mehrgelenkscharnier (1) nach Anspruch 3, bei dem das Betätigungselement (10, 10') lösbar an einem der Gelenkhebel (5a-5d) festgelegt ist.

5. Mehrgelenkscharnier (1) nach einem der Ansprüche 1 bis 4, bei dem wenigstens einer der Mitnehmer (11, 11') als eine Steuerkurve ausgebildet ist.

6. Mehrgelenkscharnier (1) nach einem der Ansprüche 2 bis 5, bei dem die Hebelkinematik (8) eine separate Achse (12) aufweist, die am Befestigungselement (2) festgelegt ist.

7. Mehrgelenkscharnier (1) nach einem der Ansprüche 1 bis 6, bei dem die Dämpfung der Schließbewegung bei einem Öffnungswinkel von weniger als 50° wirksam ist.

8. Mehrgelenkscharnier (1) nach einem der Ansprüche 1 bis 7, bei dem die Dämpfung der Öffnungsbewegung bei einem Öffnungswinkel wirksam ist, der höchstens 35° kleiner ist als der maximale Öffnungswinkel des Mehrgelenkscharniers (1).

9. Mehrgelenkscharnier (1) nach einem der Ansprüche 1 bis 8, bei dem sich der mittlere Abschnitt des Schwenkbereichs über einen Winkelbereich von mindestens 30° und bevorzugt mindestens 60° erstreckt.

## Claims

1. A multi-link hinge (1) for a piece of furniture, comprising a fastening element (2) which can be secured indirectly or directly to a furniture body and which is connected to a pivotable door bearing (4) via a plurality of link levers (5a to 5d) that are connected to one another on seven shafts in a scissors-like manner, wherein a linear damper (6) is provided which dampens both a closing movement and an opening movement of the door bearing (4), wherein the linear damper (6) is actuated directly or indirectly by at least one of the link levers (5a to 5d), wherein the at least one link lever (5a to 5d) is in engagement with the linear damper (6) only outside of the central non-dampened portion of the pivoting range such that the linear damper (6) is ineffective in a central portion of the pivoting range of the door bearing (4), and wherein the multi-link hinge (1) comprises at least one first energy storage unit (13) which pretensions the multi-link hinge (1) in a closed position, and at least one second energy storage unit (14) which moves the linear damper (6) back to its initial position, wherein the at least one link lever (5a to 5d) actuating the linear damper (6) directly or indirectly comprises at least one driver (11, 11') for the actuation of the linear damper (6), wherein two actuating elements (10, 10') are provided which are fixed to two different link levers (5a to 5d), wherein at least one of the drivers (11, 11') is formed on an actuating element (10, 10'), and wherein a first one of the actuating elements (10) actuates the linear damper (6) directly or indirectly during the closing movement and the second one of the actuating elements (10') actuates the linear damper (6) directly or indirectly during the opening movement.

2. The multi-link hinge (1) according to claim 1, wherein an actuation of the linear damper (6) occurs indirectly via a lever kinematic system (8).

3. The multi-link hinge (1) according to claim 1 or 2, wherein at least one of the drivers (11, 11') is formed integrally on the link lever (5a to 5f).

4. The multi-link hinge (1) according to claim 3, wherein the actuating element (10, 10') is releasably fixed to one of the link levers (5a to 5d).

5. A multi-link hinge (1) according to one of the claims 1 to 4, wherein at least one of the drivers (11, 11') is arranged as a control cam.

6. The multi-link hinge (1) according to one of the claims 2 to 5, wherein the lever kinematic system (8) comprises a separate shaft (12) which is fixed to the fastening element (2).

7. The multi-link hinge (1) according to one of the claims 1 to 6, wherein the damping of the closing movement is effective as an opening angle of less than 50°.

8. The multi-link hinge (1) according to one of the claims 1 to 7, wherein the damping of the opening movement is effective at an opening angle which is at most 35° lower than the maximum opening angle of the multi-link hinge (1).

9. The multi-link hinge (1) according to one of the claims 1 to 8, wherein the central portion of the pivoting range extends over an angular range of at least 30° or preferably at least 60°.

## Revendications

1. Charnière à articulations multiples (1) pour meubles avec un élément de fixation (2) pouvant être fixé indirectement ou directement sur un corps de meuble, qui est relié à un palier de porte (4) pivotant par plusieurs leviers articulés (5a-5d) reliés entre eux sur sept axes à la manière d'un parallélogramme, dans laquelle est prévu un amortisseur linéaire (6) qui amortit aussi bien un mouvement de fermeture qu'un mouvement d'ouverture du palier de porte (4), lequel amortisseur linéaire (6) est actionné indirectement ou directement par au moins un des leviers articulés (5a-5d), l'au moins un levier articulé (5a-5d) se trouvant en prise avec l'amortisseur linéaire (6) seulement en dehors d'une partie médiane de la plage de pivotement, de sorte que l'amortisseur linéaire (6) est inactif dans la partie médiane de la plage de pivotement du palier de porte (4), et dans laquelle la charnière à articulations multiples (1) comporte au moins un premier accumulateur d'énergie (13) qui précontraint la charnière à articulations multiples (1) dans une position fermée et au moins un deuxième accumulateur d'énergie (14) qui ramène l'amortisseur linéaire (6) dans sa position de départ, dans laquelle l'au moins un levier articulé (5a-5d) qui actionne l'amortisseur linéaire (6) indirectement ou directement présente au moins un entraîneur (11, 11') pour l'actionnement de l'amortisseur linéaire (6), dans laquelle deux éléments d'actionnement (10, 10') sont prévus fixés sur deux leviers articulés (5a-5d) différents et au moins un des entraîneurs (11, 11') est formé sur l'un des éléments d'actionnement (10, 10'), et dans laquelle un premier des éléments d'actionnement (10) actionne l'amortisseur linéaire (6) indirectement ou directement lors du mouvement de fermeture et le deuxième des éléments d'actionnement (10') actionne l'amortisseur linéaire (6) indirectement ou directement lors du mouvement d'ouverture.

2. Charnière à articulations multiples (1) selon la revendication 1, dans laquelle l'amortisseur linéaire (6) est actionné indirectement à l'aide d'un mécanisme cinématique à leviers (8).

3. Charnière à articulations multiples (1) selon la revendication 1 ou 2, dans laquelle au moins un des entraîneurs (11, 11') est formé d'un seul tenant sur le levier articulé (5a-5f).

4. Charnière à articulations multiples (1) selon la revendication 3, dans laquelle l'élément d'actionnement (10, 10') est fixé de façon amovible sur l'un des leviers articulés (5a-5d).

5. Charnière à articulations multiples (1) selon l'une des revendications 1 à 4, dans laquelle au moins un des actionneurs (11, 11') est conformé comme une came de commande.

6. Charnière à articulations multiples (1) selon l'une des revendications 2 à 5, dans laquelle la cinématique à leviers (8) présente un axe (12) séparé qui est fixé à l'élément de fixation (2).

7. Charnière à articulations multiples (1) selon l'une des revendications 1 à 6, dans laquelle l'amortissement du mouvement de fermeture entre en action à un angle d'ouverture d'au moins 50°.

8. Charnière à articulations multiples (1) selon l'une des revendications 1 à 7, dans laquelle l'amortissement du mouvement d'ouverture entre en action à un angle d'ouverture qui est inférieur d'au moins 35° à l'angle d'ouverture maximal de la charnière à articulations multiples (1).

9. Charnière à articulations multiples (1) selon l'une des revendications 1 à 8, dans laquelle la partie médiane de la plage de pivotement s'étend sur une plage d'angle d'au moins 30° et de préférence d'au moins 60°.
